# FASCICULE DE BREVET EUROPEEN

(11) **EP 2 622 059 B1**
(45) Date de publication et mention de la délivrance du brevet: **03.12.2014**
(21) Numéro de dépôt: 11771241.4
(22) Date de dépôt: 21.09.2011
(51) Int. Cl.: C11D 13/14, C11D 13/16, B30B 11/02, B30B 15/02

(54) **UNITE DE PERCAGE ET DE MOULAGE PAR FRAPPE, PRESSAGE OU ESTAMPAGE POUR LA FABRICATION DE PAINS DE SHAMPOING PERCES ET PROCEDE DE REALISATION DE TELS PAINS, NOTAMMENT DANS UNE TELLE UNITE**
EINHEIT ZUM DURCHSTECHEN UND FORMEN MITTELS PRÄGEN, PRESSEN ODER STANZEN ZUR HERSTELLUNG VON DURCHGESTOCHENEN SEIFENSSTÜCKEN SOWIE VERFAHREN ZUR HERSTELLUNG DERARTIGER STÜCKE, IM BESONDEREN IN EINER DERARTIGEN EINHEIT
UNIT FOR PIERCING AND MOULDING, BY MEANS OF STRIKING, PRESSING OR STAMPING, FOR THE PRODUCTION OF PIERCED SHAMPOO BARS, AND METHOD FOR PRODUCING SUCH BARS, PARTICULARLY IN SUCH A UNIT

(30) Priorité: 28.09.2010 FR 1057788
(43) Date de publication de la demande: 07.08.2013
(73) Titulaire: Lorraine Cosmetique (Societe Anonyme), 54300 Luneville (FR)
(72) Inventeur: BERNARD, Alain, Clair, Ignace, 44500 La Baule (FR)
(74) Mandataire: Nuss, Laurent
(86) Numéro de dépôt international: PCT/FR2011/052172
(87) Numéro de publication internationale: WO 2012/045940

(56) Documents cités:
- CN-Y- 2 460 524
- CN-Y- 201 046 959
- JP-A- 4 255 800
- JP-A- 2007 084 732

## Description

La présente invention concerne le domaine de la fabrication des pains de shampoing ou autres détergents ou produits d'hygiène solides tels que le savon et a pour objet une unité de perçage et de moulage, par frappe, pressage ou estampage, pour la fabrication de pains percés à partir de bondons de shampoing ou autre détergent ou produit d'hygiène solide tel que du savon. Elle a également pour objet un procédé de réalisation de tels pains percés plus particulièrement mis en oeuvre par une telle unité.

On sait que le savon solide est généralement mis dans le commerce sous la forme de blocs ou de pains durs communément appelés savonnettes, généralement de forme oblongue, cubique, ronde ou ovale ou de formes à thèmes telles que des animaux ou des personnages.

De tels pains de savon sont conçus industriellement dans une filière de fabrication de pains de savon comprenant généralement une unité de boudinage qui réalise le mélange des constituants du savon solide et, par extrusion, un boudin ou ruban de savon sortant en continu de ladite unité de boudinage.

Chaque boudin ou ruban de savon est ensuite découpé, dans une découpeuse de la filière, en morceaux ou bondons de savon, de longueur déterminée en fonction du nombre de pains à réaliser dans un bondon, puis, les bondons sortant de la découpeuse sont amenés et placés dans une unité de moulage ou formage pour la formation et la finition des pains de savon dans leur forme définitive.

Dans le domaine de fabrication industrielle des pains de savon, notamment en grande production, les procédés actuels de moulage ou formage de ces derniers consistent essentiellement à presser un bondon de savon entre deux matrices de moulage qui se referment au moulage avec pour effet de former et de couper le bondon concerné en un pain ou une pluralité de pains de savon.

Pour la mise en oeuvre de ces procédés on connaît des unités de moulage ou formage qui comprennent chacune au moins un ensemble de moulage composé d'une première matrice de moulage et d'une seconde matrice de moulage mobiles l'une par rapport à l'autre, la première matrice de moulage étant généralement mobile et disposée au dessus de la seconde matrice qui est fixe.

Ainsi, à l'état ouvert de l'ensemble de moulage, les première et seconde matrices de moulage sont aptes à être espacées ou écartées l'une de l'autre pour intercaler, entre ces dernières, un bondon de savon et, à l'état fermé de l'ensemble de moulage, lesdites matrices de moulage sont aptes à se rejoindre ou à se rapprocher pour être en contact presque complètement l'une avec l'autre en serrant avec pression le bondon concerné qui remplit, par déformation élastique de sa matière solide, au moins une empreinte de moulage et de finition.

La ou chaque empreinte de moulage et de finition, qui va donner, par sa marque en creux de moulage, une forme définitive à un pain de savon, est généralement constituée par la coopération, à l'état fermé de l'ensemble de moulage, entre une première empreinte de moulage pratiquée dans la première matrice de moulage et une seconde empreinte de moulage pratiquée dans la seconde matrice de moulage.

Par ailleurs, ces unités de moulage comprennent en outre des moyens de préhension permettant de saisir et de transférer les pains de savon en vue de leur évacuation depuis l'unité de moulage jusqu'à une ligne d'évacuation pour leur emballage ou leur-stockage ou jusqu'à une ligne de recyclage pour leur récupération s'ils sont défectueux, chaque ligne étant généralement constituée par un convoyeur de transport à bande.

En outre, chaque moyen de préhension consiste généralement en une ventouse de préhension par le vide comportant une surface de préhension par le vide destinée à venir en contact de préhension, après réouverture de l'ensemble de moulage, avec une surface de contact, usuellement plane et continue, du pain de savon concerné qui est logé dans l'une des première et seconde matrice correspondantes, généralement dans la seconde matrice qui est fixe.

On connaît actuellement dans le commerce un autre détergent ou produit d'hygiène à savoir le shampoing solide ou le gel douche solide qui se présente également sous la forme de blocs ou de pains réalisés dans de telles filières, mais dont les propriétés de viscosités diffèrent généralement du savon solide.

Le shampoing solide a un impact très favorable sur l'environnement car il nécessite beaucoup moins d'emballage que le shampoing liquide conditionné dans des flacons en matière plastique intégrant des systèmes d'ouvertures étanches plus ou moins complexes. Par exemple, il a été constaté qu'un pain de shampoing de 100 g représente l'utilisation de deux flacons de shampoing liquide de 250 ml en moyenne, soit trente fois moins d'emballage utilisé en poids et cent fois moins d'emballage rejeté en volume.

Toutefois, les pains de savon classiques et les pains de shampoing ont des formes sensiblement identiques, ce qui ne permet pas au consommateur de les différencier visuellement, notamment au premier coup d'oeil.

Une solution à ce problème a été apportée en pratiquant un évidement central et traversant, généralement de section ronde, dans chaque pain de shampoing, ce qui permet de les distinguer des pains de savons qui n'en comportent généralement pas. En outre le perçage des pains de savon ou de shampoing permet de les suspendre avantageusement sur un crochet pour leur support avant et après utilisation.

Toutefois, ces perçages sont actuellement réalisés manuellement, à l'aide d'outils appropriés en perçant les pains de shampoing sortant de l'unité de moulage de la filière de fabrication. Ces opérations de perçage ajoutent par conséquent une étape supplémentaire, de surcroît non automatisée, dans le processus de fabrication, ce qui ne permet pas d'obtenir des cadences de production suffisamment élevées.

Le document CN 2 460 524 Y a pour objet un corps de savon (1) solide comprenant au moins une figure ou un caractère permettant d'identifier ledit corps de savon. Chaque figure ou caractère est réalisé à partir d'un corps de savon coloré (2) inséré dans une perforation pratiquée dans le corps de savon solide.

Toutefois, si le corps de savon du document CN 2 460 524 Y comporte une ou plusieurs marques ou caractères d'identification permettant de le distinguer de ceux qui n'en comportent pas, il nécessite la fabrication de corps de savon colorés de formes différentes et adaptés en fonction des marques ou caractères souhaité(e)s et des opérations supplémentaires permettant d'insérer ces corps de savon colorés dans les perforations prévues à cet effet dans les corps de savon, ce qui augmente d'autant leur coût de fabrication.

Le document CN 201 046 959 Y a pour objet un savon comprenant un corps de savon traversé par un ou deux trou(s), de préférence au centre dudit corps de savon.

Le document JP 4 255800 A concerne un savon transparent et une méthode de perçage pour réaliser un trou au moyen d'un foret et pour couler un liquide (« liquid crystal ») et une méthode pour former des irrégularités telles que des motifs ou des lettres sur la surface du savon.

Le document JP 2007 084732 A décrit un savon comportant une multiplicité de trous traversant le savon par ses deux grandes faces supérieure et inférieure de sorte à former une figure sur lesdites faces.

Toutefois, si les savons perforés des documents CN 201 046 959 Y, JP 4 255800 A et JP 2007 084732 A sont adaptés pour se distinguer des autres savons non perforés, ils restent d'un coût de fabrication élevé. En outre les perçages réalisés dans de tels savons ne sont pas toujours d'une qualité suffisante, c'est-à-dire que les perçages comportent des défauts ou des déformations.

La présente invention a pour but de pallier ces inconvénients en proposant une unité de moulage, par frappe, pressage ou estampage, pour la fabrication de pains percés d'un ou plusieurs trous traversant à partir de barres ou bondons de shampoing ou autres détergents ou produits d'hygiène solide tels que du savon, permettant d'automatiser les opérations de perçage actuelles desdits pains avec un coût de fabrication réduit, tout en obtenant une grande qualité des perçages dans les dits pains.

A cet effet la présente invention a pour objet une unité de perçage et de moulage, par frappe, pressage ou estampage, pour la fabrication de pains percés à partir de bondons de shampoing ou autres détergents ou produits d'hygiène solides tels que du savon sortant d'une boudineuse et d'une découpeuse, ladite unité comprenant au moins un ensemble de moulage constitué par une première matrice et une seconde matrice mobiles l'une par rapport à l'autre de sorte à être, dans un état ouvert dudit ensemble de moulage, espacées ou écartées l'une de l'autre pour pouvoir intercaler, entre ces dernières, un bondon et, dans un état fermé dudit ensemble de moulage, à se rejoindre ou à se rapprocher pour être en contact presque complètement l'une avec l'autre en serrant avec pression ledit bondon qui remplit au moins une empreinte de moulage et de finition d'un pain constituée par la coopération entre une première empreinte et une seconde empreinte complémentaires pratiquées chacune respectivement dans la première matrice de moulage et dans la seconde matrice de moulage, lesdits bondons comportant chacun deux côtés longitudinaux opposés et étant amenés dans ladite unité grâce à des moyens de transport tels qu'un convoyeur de transport, de préférence un convoyeur de transport à bande.

Une telle unité se caractérise essentiellement en ce qu'elle comporte en outre :
- en amont de l'ensemble de moulage, une station de perçage fixe ou mobile apte à réaliser dans un bondon un ou plusieurs trous traversant, de préférence alignés dans l'axe dudit bondon, et
- au moins un relief de remplissage s'étend dans la ou chaque empreinte de moulage et de finition et est susceptible de remplir, lors du moulage, le ou l'un des trous traversant dudit bondon ainsi percé de sorte à maintenir la marque lors le moulage de son ou de chacun de ses trous traversant lors du moulage, ce en vue de réaliser un ou plusieurs pains percés d'un ou plusieurs trous traversant.

La présente invention a également pour objet un procédé de réalisation de pains percés d'un ou plusieurs trous traversant à partir de bondons de shampoing ou autres produits d'hygiène solides tels que du savon, plus particulièrement dans une unité de perçage et de moulage selon la présente invention.

Un tel procédé consiste :
- dans une première étape à pratiquer transversalement dans un côté longitudinal d'un bondon, en amont d'un ensemble de moulage d'un ou de plusieurs pains dans une ou plusieurs empreintes de moulage et de finition, un ou plusieurs perçages dans un bondon, en vue de réaliser dans ledit bondon un ou plusieurs trous traversant, de préférence alignés dans l'axe dudit bondon, puis,
- dans une deuxième étape, à remplir lors du moulage, le ou chaque trou traversant d'au moins un relief de remplissage s'étendant dans la ou chaque empreinte de moulage et de finition de sorte à maintenir la marque lors du moulage du ou de chaque trou traversant pratiqué dans ledit bondon ainsi percé, ce en en vue de réaliser des pains percés d'au moins un trou traversant.

L'invention sera mieux comprise, grâce à la description ci-après, qui se rapporte à un mode de réalisation préféré, donné à titre d'exemple non limitatif, et expliqué avec référence aux dessins schématiques annexés, dans lesquels :
- la figure 1 montre une vue schématique de dessus d'une filière de fabrication de pains de shampoing comprenant une unité de perçage et de moulage selon la présente invention, avec une station de perçage fixe,
- la figure 2 montre une vue schématique de dessus d'une filière de fabrication de pains de shampoing comprenant une unité de perçage et de moulage selon la présente invention, avec une station de perçage mobile,
- la figure 3 montre une vue schématique de profil d'un bondon de shampoing percé de deux trous traversant et intercalé entre deux matrices d'un ensemble de moulage, à l'état d'ouverture, d'une unité de perçage et de moulage selon la présente invention, dans un mode de réalisation préférentiel,
- la figure 4 montre une vue schématique de profil du bondon de shampoing percé de la figure 3 serré et déformé par pression entre les deux matrices, à l'état de fermeture, en vue de la réalisation de deux pains de shampoing perforés chacun centralement par un trou traversant issu de l'un des deux trous traversant dudit bondon percé.

Les figures montrent une unité de perçage et de moulage, par frappe, pressage ou estampage, pour la fabrication de pains 1 percés à partir de bondons 2 de shampoing ou autre détergent ou produit hygiénique tel que du savon sortant d'une boudineuse l'et d'une découpeuse 1", ladite unité comprenant au moins un ensemble de moulage 3 et 4 constitué par une première matrice 3 et une seconde matrice 4 mobiles l'une par rapport à l'autre de sorte à être, dans un état ouvert dudit ensemble de moulage 3 et 4, espacées ou écartées l'une de l'autre pour pouvoir intercaler, entre ces dernières, un bondon 2 et, dans un état fermé dudit ensemble de moulage 3 et 4, à se rejoindre ou à se rapprocher pour être en contact presque complètement l'une avec l'autre en serrant avec pression ledit bondon 2 qui remplit au moins une empreinte de moulage et de finition 5 et 6 d'un pain 1 constituée par la coopération entre une première empreinte 5 et une seconde empreinte 6 complémentaires pratiquées chacune respectivement dans la première matrice de moulage 3 et dans la seconde matrice de moulage 4, lesdits bondons 2 étant amenés dans ladite unité grâce à des moyens de transport 13 du type convoyeur de transport 13, de préférence du type convoyeur de transport 13 à bandes.

Conformément à la présente invention, une telle unité comporte en outre :
- en amont de l'ensemble de moulage 3 et 4, une station de perçage 14 fixe ou mobile apte à réaliser dans un bondon 2 un ou plusieurs trous traversant 11, de préférence alignés dans l'axe dudit bondon 2, et
- au moins un relief de remplissage 12 s'étendant dans la ou chaque empreinte de moulage et de finition 5 et 6 et étant susceptible de remplir, lors du moulage, le ou l'un des trous traversant 11 dudit bondon 2 ainsi percé de sorte à maintenir lors du moulage la marque de son ou de chacun de ses trous traversant 11 lors du moulage, ce en vue de réaliser un ou plusieurs pains 1 percés d'un ou plusieurs trous traversant 11'.

Les pains 1 percés peuvent être transférés depuis l'ensemble de moulage 3 et 4 par des moyens de préhension tels que des ventouses de préhension, non représentées, et être amenés vers des moyens de transport en étant déposés, par exemple, sur un convoyeur de transport 13' à bande ou analogue pour le transport de charges isolées, en vue de leur stockage prêt à la vente.

Dans un mode de réalisation préférentiel de la station de perçage 14, celle-ci peut comprendre un ou plusieurs outils de perçage 7 coopérant avec une surface d'appui ajourée 10, 10' et étant apte(s) à percer l'un des côtés longitudinaux 2' d'un bondon 2 venant en appui par son autre côté longitudinal opposé contre ladite surface d'appui ajourée 10, 10' qui est apte à recevoir le ou chaque outil de perçage 7 traversant sensiblement transversalement ledit bondon 2 en vue de son perçage.

La surface d'appui ajourée 10, 10' peut comprendre une ou plusieurs lumières 10' destinées chacune à recevoir le ou l'un des outils de perçage 7 effectuant un perçage à hauteur et dans l'axe de la lumière 10' correspondante (figure 1 et figure 2). Dans une variante, non représentée, la surface d'appui ajourée 10, 10' peut comprendre une lumière 10' allongée destinée à recevoir le ou les outils de perçage 7 effectuant chacun un perçage à hauteur de et selon un axe passant par ladite lumière 10' allongée.

De préférence, un outil de perçage 7 du ou de chaque trou traversant 11 peut consister en un emporte pièce, en un poinçon ou en une perceuse de type par exemple rotative.

Dans un premier mode de mise en oeuvre de la station de perçage 14, celle-ci peut être fixe et peut comprendre en outre des moyens d'arrêt 8, 9 aptes à arrêter ou à bloquer un bondon 2 en position de perçage dans la station de perçage 14, entre la surface d'appui ajourée 10, 10' et les moyens de perçage 7 (figure 1).

Dans le cas où la présente invention prévoit de pratiquer plusieurs trous traversant 11 dans un bondon 2, plusieurs outils de perçage 7 seront prévus, un pour chaque traversant 11 à réaliser, et disposés, de préférence, transversalement au sens de déplacement des bondons 2.

Les moyens d'arrêt peuvent être composés d'un actionneur 8, tel qu'un vérin, actionnant, par exemple, une butée d'arrêt 9 apte à venir se positionner et s'interposer sur la trajectoire du bondon 2 passant par la station de perçage 14 de sorte à arrêter ou à bloquer ce dernier en regard et contre la surface d'appui ajouré 10.

On comprendra alors que la butée 9 sera positionnée et déterminée de manière à pouvoir arrêter le bondon 2 concerné en position de perçage en regard de la surface d'appui ajourée 10, 10' de sorte que le ou chaque outil de perçage 7 se trouve dans l'axe d'une lumière 10' ou, le cas échéant, dans un axe passant par la lumière 10' allongée.

Dans un autre mode de mise en oeuvre de la station de perçage 14, celle-ci est mobile, c'est-à-dire que l'ensemble composé du ou de chaque outil de perçage 7 et la surface d'appui ajourée 10, 10' est susceptible d'être commandé en déplacement parallèlement à l'axe de déplacement (D) des bondons 2 lorsque l'un d'entre eux se trouve en position de perçage entre la surface d'appui 10, 10', en regard de cette dernière, et le ou les outils de perçage 7 en étant détecté par des moyens de détection 15, par exemple des capteurs de position photoélectriques, ce en vue de réaliser un ou plusieurs perçages dans le bondon 2 concerné en accompagnement de et à la même vitesse que ce dernier (figure 2).

Le ou chaque outil de perçage 7 peut être entraîné en déplacement de perçage au moyen d'un actionneur 7' et la surface d'appui ajourée 10, 10' peut être réalisée au moyen d'une pièce rigide allongée 10, telle que par exemple une plaque ou une platine, comportant ou étant traversée par au moins un orifice ou une lumière 10' apte à recevoir le ou les outils de perçage 7 traversant le bondon 2 concerné.

L'ensemble composé du ou des outils de perçage 7 et de la surface d'appui 10, 10' peut être avantageusement monté sur un support mobile 16, de préférence commun, susceptible de se déplacer en translation parallèlement au sens de déplacement des bondons 2, de façon rectiligne (figure 1 et figure 2) ou courbe, le cas échéant.

Si on se réfère maintenant à la figure 3, on peut voir qu'au moins une paire de reliefs de remplissage 12 peut s'étendre dans la ou chaque empreinte de moulage et de finition 5 et 6 d'un pain 1 et être composé d'un premier relief de remplissage 12 fixé sur le fond 5' de la première empreinte 5 et d'un second relief de remplissage 12, de préférence de longueur identique audit premier relief de remplissage 12, fixé sur le fond 6' de la seconde empreinte 6. Ceci de sorte que, lors du moulage à l'état de fermeture de l'ensemble de moulage 3 et 4, les premier et second reliefs de remplissage 12 de la ou de chaque paire de reliefs de remplissage 12 s'étendent dans l'empreinte de moulage et de finition 5 et 6 correspondante dans le prolongement axial et en vis-à-vis l'un de l'autre en étant aptes à venir s'insérer chacun dans le ou dans l'un des trous traversant 11 en remplissant conjointement ce dernier, éventuellement avec un jeu de centrage, de manière à maintenir, durant le moulage, la marque du trou traversant 11 dans le ou chaque pain 1 sortant de l'ensemble de moulage 3 et 4 correspondant.

Dans une variante, au moins un relief de remplissage, fixé sur le fond 5' de la première empreinte 5 ou le fond 6' de la seconde empreinte 6, s'étend dans la ou chaque empreinte de moulage et de finition 5 et 6 d'un pain 1 de sorte que, à l'état de fermeture de l'ensemble de moulage 3 et 4, le ou chaque relief de remplissage s'étende dans l'empreinte de moulage et de finition 5 et 6 correspondante en étant apte à venir s'insérer dans le ou dans l'un des trous traversant 11 en remplissant, éventuellement avec un jeu de centrage, ce dernier de manière à maintenir, durant le moulage, la marque du trou traversant 11 dans le ou chaque pain 1 sortant de l'ensemble de moulage 3 et 4 correspondant.

Un tel jeu de centrage entre les deux reliefs de remplissage 12 de la ou de chaque paire de relief de remplissage 12, le cas échéant le ou chaque unique relief de remplissage, et la paroi interne du trou traversant 11 le(s) recevant a pour but de faciliter le centrage du ou de chaque trou traversant 11 du bondon 2, intercalé entre les première et seconde matrice 3 et 4, avec la paire de reliefs de remplissage 12, le cas échéant l'unique relief de remplissage, correspondant(e) et d'obtenir une insertion efficace de ce(tte) dernièr(e) dans le trou traversant 11 correspondant, sans altérer ou détériorer ce dernier. Ce jeu de centrage peut être obtenu en réalisant un ou plusieurs trous traversant 11 dans le bondon 2 de préférence chacun de dimensions supérieures à celles d'une paire de reliefs de remplissage 12, le cas échéant d'un unique relief de remplissage, remplissant le trou traversant 11 correspondant.

On notera que dans le cas où la présente invention prévoit un jeu de centrage, le ou chaque trou traversant 11' du ou de chaque pain 1 sera de dimensions inférieures à celles du ou de chaque trou traversant 11 du bondon 2 dont ils sont respectivement issus du moulage.

La présente invention a également pour objet un procédé de réalisation de pains 1 percés d'un ou plusieurs trous traversant 11' à partir de bondons de shampoing ou autres produits d'hygiène solides tels que du savon, plus particulièrement mis en oeuvre par une unité de perçage et de moulage selon la présente invention.

Un tel procédé consiste :
- dans une première étape à pratiquer transversalement dans un côté longitudinal 2' d'un bondon 2, en amont d'un ensemble de moulage 3 et 4 d'un ou de plusieurs pains 1 dans une ou plusieurs empreintes de moulage et de finition 5 et 6, un ou plusieurs perçages, ce en vue de réaliser dans ledit bondon 2 un ou plusieurs trous traversant 11, de préférence alignés dans l'axe dudit bondon 2, puis,
- dans une deuxième étape, à remplir lors du moulage, le ou chaque trou traversant 11 d'au moins un relief de remplissage 12 s'étendant dans la ou chaque empreinte de moulage et de finition 5 et 6 de sorte à maintenir la marque lors du moulage du ou de chaque trou traversant 11 pratiqué dans ledit bondon 2 ainsi percé, ce en en vue de réaliser des pains 1 percés d'au moins un trou traversant 11'.

Bien entendu, l'invention n'est pas limitée au mode de réalisation décrit et représenté aux dessins annexés. Des modifications restent possibles, notamment du point de vue de la constitution des divers éléments ou par substitution d'équivalents techniques, sans sortir pour autant du domaine de protection de l'invention.

## Revendications

1. Unité de perçage et de moulage, par frappe, pressage ou estampage, pour la fabrication de pains (1) à partir de bondons (2) de shampoing ou autres détergents ou produits d'hygiène solides tels que du savon sortant d'une boudineuse (1') et d'une découpeuse (1"), ladite unité comprenant au moins un ensemble de moulage (3) et (4) constitué par une première matrice (3) et une seconde matrice (4) mobiles l'une par rapport à l'autre de sorte à être, dans un état ouvert dudit ensemble de moulage (3) et (4), espacées ou écartées l'une de l'autre pour pouvoir intercaler, entre ces dernières, un bondon (2) et, dans un état fermé dudit ensemble de moulage (3) et (4), à se rejoindre ou à se rapprocher pour être en contact presque complètement l'une avec l'autre en serrant avec pression ledit bondon (2) qui remplit au moins une empreinte de moulage et de finition (5) et (6) d'un pain (1) constituée par la coopération entre une première empreinte (5) et une seconde empreinte (6) complémentaires pratiquées chacune respectivement dans la première matrice de moulage (3) et dans la seconde matrice de moulage (4), lesdits bondons (2) comportant chacun deux côtés longitudinaux (2') et (2") opposés et étant amenés dans ladite unité grâce à un convoyeur de transport (13),
unité **caractérisée en ce qu'**elle comporte en outre :
- en amont de l'ensemble de moulage (3) et (4), une station de perçage (14) fixe ou mobile apte à réaliser dans un bondon (2) un ou plusieurs trous traversant (11), de préférence alignés dans l'axe dudit bondon (2), et
- au moins un relief de remplissage (12) s'étendant dans la ou chaque empreinte de moulage et de finition (5) et (6) et étant susceptible de remplir, lors du moulage, le ou l'un des trous traversant (11) dudit bondon (2) ainsi percé de sorte à maintenir la marque de son ou de chacun de ses trous traversant (11) lors du moulage, ce en vue de réaliser un ou plusieurs pains (1) percés d'un ou plusieurs trous traversant (11').

2. Unité, selon la revendication 1, **caractérisée en ce que** la station de perçage (14) comprend un ou plusieurs outils de perçage (7) coopérant avec une surface d'appui ajourée (10, 10') et étant apte(s) à percer l'un des côtés longitudinaux (2') d'un bondon (2) venant en appui par son autre côté longitudinal (2") opposé contre ladite surface d'appui ajourée (10, 10') qui est apte à recevoir le ou chaque outil de perçage (7) traversant sensiblement transversalement ledit bondon (2) en vue de son perçage.

3. Unité, selon la revendication 2, **caractérisée en ce que** le ou chaque outil de perçage (7) du ou de chaque trou traversant (11) consiste en un emporte pièce ou en un poinçon.

4. Unité, selon l'une quelconque des revendications 2 à 3, **caractérisée en ce que** la surface d'appui ajourée (10, 10') comprend soit une ou plusieurs lumières (10') aptes chacune à recevoir le ou l'un des outils de perçage (7) effectuant un perçage à hauteur et dans l'axe de la lumière (10') correspondante, soit une lumière (10') unique allongée apte à recevoir le ou les outils de perçage (7) effectuant chacun un perçage à hauteur de et selon un axe passant par ladite lumière (10') allongée.

5. Unité, selon l'une quelconque des revendications 2 à 3, **caractérisée en ce que** la station de perçage (14) est fixe et comprend en outre des moyens d'arrêt (8, 9) aptes à arrêter ou à bloquer un bondon (2) en position de perçage dans la station de perçage (14), entre la surface d'appui ajourée (10, 10'), en regard de cette dernière, et les moyens de perçage (7).

6. Unité, selon la revendication 5, **caractérisée en ce que** les moyens d'arrêt sont composés d'un actionneur (8), tel qu'un vérin, actionnant une butée d'arrêt (9) apte à venir se positionner et s'interposer sur la trajectoire du bondon (2) passant par la station de perçage (14) de sorte à arrêter ou à bloquer ce dernier en regard et contre la surface d'appui ajouré (10).

7. Unité, selon l'une quelconque des revendications 2 à 4, **caractérisée en ce que** la station de perçage (14) est mobile, c'est-à-dire que l'ensemble composé du ou de chaque outil de perçage (7) et la surface d'appui ajourée (10, 10') est susceptible d'être commandé en déplacement parallèlement à l'axe de déplacement (D) des bondons (2) lorsque l'un d'entre eux se trouve en position de perçage entre le ou les outils de perçage (7) et la surface d'appui ajourée (10, 10'), en regard de cette dernière, en étant détecté par des moyens de détection (15), par exemple des capteurs de position photoélectriques, ce en vue de réaliser un ou plusieurs perçages dans ledit bondon (2) en accompagnement de et à la même vitesse que ce dernier.

8. Unité, selon l'une quelconque des revendications 1 à 7, **caractérisée en ce que** la ou chaque empreinte de moulage et de finition (5) et (6) d'un pain (1) comprend au moins une paire de reliefs de remplissage (12) composé d'un premier relief de remplissage (12) fixé sur le fond (5') de la première empreinte (5) et d'un second relief de remplissage (12) fixé sur le fond (6') de la seconde empreinte (6) de sorte que, à l'état de fermeture de l'ensemble de moulage (3) et (4), les premier et second reliefs de remplissage (12) de la ou de chaque paire de reliefs de remplissage (12) s'étendent dans l'empreinte de moulage et de finition (5) et (6) correspondante dans le prolongement axial et en vis-à-vis l'un de l'autre en étant aptes à venir s'insérer chacun dans le ou dans l'un des trous traversant (11) en remplissant conjointement ce dernier, éventuellement avec un jeu de centrage, de manière à maintenir, durant le moulage, la marque du trou traversant (11) dans le ou chaque pain (1) sortant de l'ensemble de moulage (3) et (4) correspondant.

9. Unité, selon l'une quelconque des revendications 1 à 7, **caractérisée en ce que** au moins un relief de remplissage, fixé sur le fond (5') de la première empreinte (5) ou sur le fond (6') de la seconde empreinte (6), s'étend dans la ou chaque empreinte de moulage et de finition (5) et (6) d'un pain (1) de sorte que, à l'état de fermeture de l'ensemble de moulage (3) et (4), le ou chaque relief de remplissage s'étende dans l'empreinte de moulage et de finition (5) et (6) correspondante en étant apte à venir s'insérer dans le ou dans l'un des trous traversant (11) en remplissant, éventuellement avec un jeu de centrage, ce dernier de manière à maintenir, durant le moulage, la marque du trou traversant (11) dans le ou chaque pain (1) sortant de l'ensemble de moulage (3) et (4) correspondant.

10. Procédé de réalisation de pains (1) percés d'un ou plusieurs trous traversant (11') à partir de bondons (2) de shampoing ou autres produits d'hygiène solides tels que du savon, plus particulièrement mis en oeuvre par une unité de perçage et de moulage selon l'une quelconque des revendications 1 à 9, **caractérisé en ce qu'**il consiste :
- dans une première étape à pratiquer transversalement dans un côté longitudinal (2') d'un bondon (2), en amont d'un ensemble de moulage (3) et (4) d'un ou de plusieurs pains (1) dans une ou plusieurs empreintes de moulage et de finition (5) et (6), un ou plusieurs perçages, ce en vue de réaliser dans ledit bondon (2) un ou plusieurs trous traversant (11), de préférence alignés dans l'axe dudit bondon (2), puis,
- dans une deuxième étape, à remplir lors du moulage, le ou chaque trou traversant (11) d'au moins un relief de remplissage (12) s'étendant dans la ou chaque empreinte de moulage et de finition (5) et (6) de sorte à maintenir la marque lors du moulage du ou de chaque trou traversant (11) pratiqué dans ledit bondon (2) ainsi percé, ce en en vue de réaliser des pains (1) percés d'au moins un trou traversant (11').

## Patentansprüche

1. Einheit zum Bohren und Formen durch Prägen, Pressen oder Stanzen, zum Herstellen von Riegeln (1) ausgehend von Rohlingen (2) aus Shampoo oder anderen Waschmitteln oder Feststoff-Hygieneprodukten, wie zum Beispiel Seife, die aus einer Strangpresse (1') und einer Schneideinrichtung (1") austreten, wobei die Einheit mindestens eine Formbaugruppe (3) und (4) umfasst, die aus einem ersten Gesenk (3) und einem zweiten Gesenk (4) gebildet ist, die relativ zueinander bewegbar sind, so dass sie in einem offenen Zustand der Formbaugruppe (3) und (4) voneinander beabstandet oder abgespreizt sind, um zwischen diesen Letzteren einen Rohling (2) einfügen zu können, und in einem geschlossenen Zustand der Formbaugruppe (3) und (4) aufeinandertreffen oder sich einander nähern, um fast vollständig miteinander unter Einklemmen mit Druck des Rohlings (2) in Berührung zu sein, welcher mindestens eine Form- und Endfertigungs-Hohlform (5) und (6) für einen Riegel (1) füllt, die durch das Zusammenwirken einer ersten Hohlform (5) und einer komplementären zweiten Hohlform (6) gebildet wird, die jeweils in dem ersten Formgesenk (3) und dem zweiten Formgesenk (4) eingerichtet sind, wobei die Rohlinge (2) jeweils zwei gegenüberliegende Längsseiten (2') und (2") umfassen und mit Hilfe eines Förderers (13) in die Einheit eingebracht werden,
wobei die Einheit **dadurch gekennzeichnet ist, dass** sie ferner umfasst:
- stromaufwärts der Formbaugruppe (3) und (4) eine Bohrstation (14), die stationär oder bewegbar ist, die geeignet ist, um in einem Rohling (2) ein oder mehrere Durchgangslöcher (11) herzustellen, die vorzugsweise in der Achse des Rohlings (2) ausgerichtet sind, und
- mindestens ein Füllrelief (12), das sich in der oder jeder Form- und Endfertigungs-Hohlform (5) und (6) erstreckt und dazu geeignet ist, beim Formen das oder eines der Durchgangslöcher (11) des so durchbohrten Rohlings (2) derart zu füllen, dass die Markierung seiner oder jeder seiner Durchgangslöcher (11) beim Formen erhalten bleibt, um einen oder mehrere Riegel (1), die mit einer oder mehreren Durchgangslöchern (11') durchbohrt sind, herzustellen.

2. Einheit nach Anspruch 1, **dadurch gekennzeichnet, dass** die Bohrstation (14) ein oder mehrere Bohrwerkzeuge (7) umfasst, die mit einer durchbrochenen Auflageoberfläche (10, 10') zusammenwirken und geeignet sind, um eine der Längsseiten (2') eines Rohlings (2) zu bohren, der mit seiner anderen gegenüberliegenden Längsseite (2") gegen die durchbrochene Auflageoberfläche (10, 10') zum Aufliegen kommt, welche geeignet ist, das oder jedes Bohrwerkzeug (7), das den Rohling (2) zu seinem Bohren im Wesentlichen quer durchquert, aufzunehmen.

3. Einheit nach Anspruch 2, **dadurch gekennzeichnet, dass** das oder die Bohrwerkzeuge (7) des oder jedes Durchgangsloches (11) aus einem Stanzmesser oder aus einem Stempel bestehen.

4. Einheit nach einem der Ansprüche 2 bis 3, **dadurch gekennzeichnet, dass** die durchbrochene Auflageoberfläche (10, 10') entweder ein oder mehrere Öffnungen (10') enthält, die jeweils geeignet sind, um das oder eines der Bohrwerkzeuge (7) aufzunehmen, das eine Bohrung in der Höhe oder in der Achse der entsprechenden Öffnung (10') ausführt, oder ein einziges gestrecktes Langloch (10'), das geeignet ist, das oder die Bohrwerkzeuge (7) aufzunehmen, die jeweils eine Bohrung in der Höhe und entlang einer Achse, die durch das gestreckte Langloch (10') verläuft, durchführen.

5. Einheit nach einem der Ansprüche 2 bis 3, **dadurch gekennzeichnet, dass** die Bohrstation (14) stationär ist und außerdem Stoppmittel (8, 9) umfasst, die geeignet sind, um einen Rohling (2) in Bohrposition in der Bohrstation (14) zwischen der durchbrochenen Auflageoberfläche (10, 10'), gegenüber dieser Letzteren, und den Bohrmitteln (7) zu stoppen oder zu blockieren.

6. Einheit nach Anspruch 5, **dadurch gekennzeichnet, dass** die Stoppmittel aus einem Stellorgan (8), wie zum Beispiel einem Zylinder, bestehen, das einen Stoppanschlag (9) betätigt, der sich auf der Bahn des Rohlings (2), die durch die Bohrstation (14) durchgeht, derart positioniert und einfügt, dass dieser Letztere gegenüber und gegen die durchbrochene Auflageoberfläche (10) gestoppt oder blockiert wird.

7. Einheit nach einem der Ansprüche 2 bis 4, **dadurch gekennzeichnet, dass** die Bohrstation (14) bewegbar ist, das heißt, dass die Baugruppe, die aus dem oder jedem Bohrwerkzeug (7) und der durchbrochenen Auflageoberfläche (10, 10') besteht, in Bewegung parallel zu der Bewegungsachse (D) der Rohlinge (2) gesteuert werden kann, wenn sich einer von ihnen in Bohrposition zwischen dem oder den Bohrwerkzeugen (7) und der durchbrochenen Auflageoberfläche (10, 10'), gegenüber dieser Letzteren, befindet, indem er von Erfassungsmitteln (15) erfasst wird, zum Beispiel von fotoelektrischen Positionssensoren, um eine oder mehrere Bohrungen in dem Rohling (2) unter Begleitung dieses mit derselben Geschwindigkeit wie dieser Letztere herzustellen.

8. Einheit nach einem der Ansprüche 1 bis 7, **dadurch gekennzeichnet, dass** die oder jede Form- und Endfertigungs-Hohlform (5) und (6) eines Riegels (1) mindestens ein Paar Füllreliefs (12) umfasst, das aus einem ersten Füllrelief (12), das auf dem Boden (5') der ersten Hohlform (5) fixiert ist, und einem zweiten Füllrelief (12), das auf dem Boden (6') der zweiten Hohlform (6) fixiert ist, besteht, so dass sich im geschlossenen Zustand der Formbaugruppe (3) und (4) die ersten und zweiten Füllreliefs (12) des oder jedes Paares von Füllreliefs (12) in der entsprechenden Form- und Endfertigungs-Hohlform (5) und (6) in der axialen Verlängerung und einander gegenüber erstrecken, wobei sie geeignet sind, sich jeweils in das oder eines der Durchgangslöcher (11) einzufügen, indem sie dieses Letztere gemeinsam füllen, eventuell mit einem Zentrierungsspiel, so dass während des Formens die Markierung des Durchgangsloches (11) in dem oder jedem Riegel (1), der die entsprechende Formbaugruppe (3) und (4) verlässt, erhalten bleibt.

9. Einheit nach einem der Ansprüche 1 bis 7, **dadurch gekennzeichnet, dass** sich mindestens ein Füllrelief, das auf dem Boden (5') der ersten Hohlform (5) oder auf dem Boden (6') der zweiten Hohlform (6) fixiert ist, in die oder jede Form- und Endfertigungs-Hohlform (5) und (6) eines Riegels (1) derart erstreckt, dass sich beim geschlossenen Zustand der Formbaugruppe (3) und (4) das oder jedes Füllrelief in der entsprechenden Form- und Endfertigungs-Hohlform (5) und (6) mit der Fähigkeit erstreckt, sich in die oder eines der Durchgangslöcher (11) einzufügen, indem es, eventuell mit einem Zentrierungsspiel, dieses Letztere derart füllt, dass während des Formens die Markierung des Durchgangsloches (11) in dem oder jedem Riegel (1), der die entsprechende Formbaugruppe (3) und (4) verlässt, erhalten bleibt.

10. Verfahren zum Herstellen von Riegeln (1), die mit einer oder mehreren Durchgangslöchern (11') durchbohrt sind, ausgehend von Rohlingen (2) aus Shampoo oder anderen Feststoff-Hygieneprodukten, wie zum Beispiel Seife, insbesondere ausgeführt durch eine Bohr- und Formeinheit nach einem der Ansprüche 1 bis 9, **dadurch gekennzeichnet, dass** es umfasst:
- bei einem ersten Schritt, quer in einer Längsseite (2') eines Rohlings (2), stromaufwärts einer Formbaugruppe (3) und (4) eines oder mehrerer Riegel (1) in einer oder mehreren Form- und Endfertigungs-Hohlformen (5) und (6) eine oder mehrere Bohrungen anzulegen, um in dem Rohling (2) ein oder mehrere Durchgangslöcher (11) herzustellen, die bevorzugt in der Achse des Rohlings (2) ausgerichtet sind, dann
- bei einem zweiten Schritt, beim Formen das oder jedes Durchgangsloch (11) mit mindestens einem Füllrelief (12) zu füllen, das sich in der oder jeder Form- und Endfertigungs-Hohlform (5) und (6) derart erstreckt, dass die Markierung beim Formen des oder jedes Durchgangsloches (11), die in dem derart durchbohrten Rohling (2) angelegt ist, erhalten bleibt, um Riegel (1), die mit mindestens einem Durchgangsloch (11') durchbohrt sind, herzustellen.

## Claims

1. Unit for piercing and moulding, by means of striking, pressing or stamping, for the production of bars (1) from plugs (2) of shampoo or other solid detergents or hygiene products such as soap leaving an extruder (1') and a cutter (1''), said unit comprising at least one moulding assembly (3) and (4) consisting of a first die (3) and a second die (4) which can move with respect to one another so that, in an open state of said moulding assembly (3) and (4), they are spaced apart from one another such that a plug (2) can be interposed between them and, in a closed state of said moulding assembly (3) and (4), they meet or approach one another so as to be in almost complete contact with one another while squeezing, with pressure, said plug (2) which fills at least one imprint (5) and (6) for moulding and finishing a bar (1), which imprint is formed by the cooperation between a first imprint (5) and a second imprint (6), which are complementary and are each respectively created in the first moulding die (3) and in the second moulding die (4), wherein said plugs (2) each comprise two opposite longitudinal sides (2') and (2'') and are brought into said unit by means of a transporting conveyer (13),
the unit being **characterized in that** it further comprises:
- upstream of the moulding assembly (3) and (4), a static or movable piercing station (14) able to create, in a plug (2), one or more through holes (11), preferably aligned with the axis of said plug (2), and
- at least one filling relief (12) extending into the or each moulding and finishing imprint (5) and (6) and being able to fill, during moulding, the or one of the through holes (11) of said plug (2) pierced in this manner, so as to maintain the mark of its or each of its through holes (11) during moulding, with a view to producing one or more bars (1) pierced with one or more through holes (11').

2. Unit according to Claim 1, **characterized in that** the piercing station (14) comprises one or more piercing tools (7) which cooperate with an open-work supporting surface (10, 10') and are able to pierce one of the longitudinal sides (2') of a plug (2) which presses via its other opposite longitudinal side (2'') against said open-work supporting surface (10, 10') which is able to receive the or each piercing tool (7) passing substantially transversely through said plug (2) in order to pierce it.

3. Unit according to Claim 2, **characterized in that** the or each tool (7) for piercing the or each through hole (11) consists of a hollow punch or a mandrel.

4. Unit according to either of Claims 2 and 3, **characterized in that** the open-work supporting surface (10, 10') comprises either one or more openings (10') each able to receive the or one of the piercing tools (7) piercing at and in line with the corresponding opening (10'), or a single elongate opening (10') able to receive the piercing tool or tools (7) each piercing at and in line with an axis passing through said elongate opening (10').

5. Unit according to either of Claims 2 and 3, **characterized in that** the piercing station (14) is static and further comprises stopping means (8, 9) able to stop or hold a plug (2) in the piercing position in the piercing station (14), between the open-work supporting surface (10, 10'), facing the latter, and the piercing means (7).

6. Unit according to Claim 5, **characterized in that** the stopping means consist of an actuator (8), such as a jack, actuating a stop (9) which can be positioned and interposed in the path of the plug (2) passing through the piercing station (14), so as to stop or hold the latter facing and against the open-work supporting surface (10).

7. Unit according to any one of Claims 2 to 4, **characterized in that** the piercing station (14) is movable, that is to say that the assembly consisting of the or each piercing tool (7) and the open-work supporting surface (10, 10') can be made to move parallel to the axis of movement (D) of the plugs (2) when one of these is in the piercing position between the piercing tool or tools (7) and the open-work supporting surface (10, 10'), facing the latter, having been detected by detection means (15), for example photoelectric position sensors, with a view to creating one or more than one piercings in said plug (2) while accompanying, and at the same speed as, the latter.

8. Unit according to any one of Claims 1 to 7, **characterized in that** the or each imprint (5) and (6) for moulding and finishing a bar (1) comprises at least one pair of filling reliefs (12) composed of a first filling relief (12) attached to the base (5') of the first imprint (5) and a second filling relief (12) attached to the base (6') of the second imprint (6) such that, in the closed state of the moulding assembly (3) and (4), the first and second filling reliefs (12) of the or each pair of filling reliefs (12) extend into the corresponding moulding and finishing imprint (5) and (6) in the axial extension of and facing one another, being able to each be inserted into the or one of the through holes (11) while jointly filling the latter, possibly with a centring clearance, so as to maintain, during moulding, the mark of the through hole (11) in the or each bar (1) leaving the corresponding moulding assembly (3) and (4).

9. Unit according to any one of Claims 1 to 7, **characterized in that** at least one filling relief, attached to the base (5') of the first imprint (5) or to the base (6') of the second imprint (6), extends into the or each imprint (5) and (6) for moulding and finishing a bar (1) such that, in the closed state of the moulding assembly (3) and (4), the or each filling relief extends into the corresponding moulding and finishing imprint (5) and (6), being able to be inserted into the or one of the through holes (11) while filling the latter, possibly with a centring clearance, so as to maintain, during moulding, the mark of the through hole (11) in the or each bar (1) leaving the corresponding moulding assembly (3) and (4).

10. Method for producing bars (1) pierced by one or more through holes (11') from plugs (2) of shampoo or other solid hygiene products such as soap, more particularly implemented by means of a piercing and moulding unit according to any one of Claims 1 to 9, **characterized in that** it consists of:
- in a first step, creating transversely in a longitudinal side (2') of a plug (2), upstream of an assembly (3) and (4) for moulding one or more bars (1) in one or more moulding and finishing imprints (5) and (6), one or more piercings, with a view to creating in said plug (2) one or more through holes (11) which are preferably aligned in the axis of said plug (2), then,
- in a second step, filling, during moulding, the or each through hole (11) with at least one filling relief (12) which extends into the or each moulding and finishing imprint (5) and (6) so as to maintain the mark while moulding the or each through hole (11) created in said plug (2) pierced in this manner, with a view to creating bars (1) pierced by at least one through hole (11').
